# EUROPÄISCHE PATENTSCHRIFT

(11) **EP 1 064 442 B1**
(45) Veröffentlichungstag und Bekanntmachung des Hinweises auf die Patenterteilung: **21.05.2003**
(21) Anmeldenummer: 99910352.6
(22) Anmeldetag: 17.03.1999
(51) Int. Cl.: E04H 3/12

(54) **TRANSPORTABLE TRIBÜNE**
TRANSPORTABLE PODIUM
TRIBUNE TRANSPORTABLE

(30) Priorität: 18.03.1998 DE 19811766
(43) Veröffentlichungstag der Anmeldung: 03.01.2001
(73) Patentinhaber: Ortner, Wolfgang, 3061 Ollersbach (AT)
(72) Erfinder: Ortner, Wolfgang, 3061 Ollersbach (AT)
(74) Vertreter: Jany, Peter, Dr.
(86) Internationale Anmeldenummer: EP9901745
(87) Internationale Veröffentlichungsnummer: WO99047769

(56) Entgegenhaltungen:
- EP-A- 0 091 839
- EP-A- 0 789 118
- DE-A- 3 503 769
- DE-U- 7 919 671
- FR-A- 2 266 783
- GB-A- 2 206 364

## Beschreibung

Die Erfindung betrifft eine transportable, zur Verwendung an verschiedenen Einsatz- und Aufstellorten vorgesehene oder geeignete Tribüne mit Stufenelementen, die in einer Gebrauchslage der Tribüne unterschiedliche Höhen über einem Boden aufweisen. Die einzelnen Stufenelemente sind dabei jeweils entweder flach oder treppenförmig ausgebildet und können Verbindungsgänge, Sitz- oder Stehplätze umfassen.

Nach dem Stand der Technik werden transportable Tribünen aus Einzelteilen zu einem tragenden Gerüst zusammengebaut und zum Transport wieder in Einzelteile demontiert. Dies hat zur Folge, daß zum Auf- und Abbau der bekannten transportablen Tribünen ein hoher Zeit- und Montageaufwand erforderlich ist.

Ferner sind stationäre Tribünen bekannt, die aus einer Stapellage bedarfsweise teleskopartig in einer horizontalen Auszugsrichtung in die Gebrauchslage auseinanderziehbar und nach Gebrauch entgegen der Auszugsrichtung in die Stapellage zusammenschiebbar sind. Diese Tribünen haben den Vorteil, daß sie bei Bedarf relativ unaufwendig aufgebaut werden können und, sofern die von ihnen überdeckte Fläche für andere Zwecke benötigt wird, unaufwendig in die Stapellage zurückgeschoben werden können. Allerdings handelt es sich bei diesen Tribünen um stationäre Einrichtungen, die nicht mit einem vertretbaren Aufwand an andere Einsatzorte verbringbar sind. Eine derartige Tribüne ist aus dem Dokument FR-A-2266 783 bekannt. Eine andere Teleskoptribüne, die für die Verwendung an einem festen Einsatzort, beispielsweise in einer bestimmten Sporthalle vorgesehen ist, ist aus dem Dokument DE 7919671 U1 bekannt. Sie weist Stufenelemente auf, die in einer Gebrauchslage der Teleskoptribüne unterschiedliche Höhen über einem Boden aufweisen. Die Stufenelemente sind teleskopartig in einer horizontalen Auszugsrichtung in die Gebrauchslage ausziehbar und entgegen der Auszugsrichtung in eine Stapellage zusammenschiebbar.

Damit diese bekannte Tribüne an ihrem Einsatzort bedarfsweise aufgestellt und abgebaut werden kann, ohne daß hierzu ein Transportmittel erforderlich ist, weist sie ein Fahrwerk auf, mit dem sie als Ganzes verfahrbar ist. Bei Bedarf läßt sich die Tribüne teleskopartig auf dem mit dem Fahrwerk verbundenen Tragrahmen zusammenschieben und mittels des Fahrwerks an eine andere Stelle schieben. Eine solche, für einen bestimmten Einsatzort vorgesehen Tribüne hat den Vorteil, daß sie an dem Einsatzort bedarfsweise verfahren werden kann. Es ist jedoch auch bei diesen Tribünen nicht möglich, sie mit einem vertretbaren Aufwand an andere Einsatzorte, beispielsweise in eine Sporthalle einer anderen Stadt zu verbringen.

Das Dokument DE-A-3503769 zeigt eine Containertribüne mit einem Tragrahmen, aus dem nach vorne und hinten Stufenelemente teleskopartig ausgezogen werden können. Zum Transport der Tribüne werden die Stufenelemente in den Tragrahmen hineingeschoben.

Die aus dem stand der Technik bekannten Tribünen sind nachteilig in bezug auf die erzielbare Kompaktheit der Tribüne in der Transportlage, die Möglichkeit der Realisierung von transportablen Tribünen mit einer höheren Stufensteigung sowie von Tribünen, die eine größere Anzahl von Stufenelementen aufweisen.

Der Erfindung liegt unter Berücksichtigung dieses Standes der Technik die Aufgabe zugrunde, eine verbesserte transportable Tribüne zu schaffen, die unaufwendig auf- und abbaubar und von einem Einsatzort an einen anderen verbringbar ist.

Diese Aufgabe wird durch eine Tribüne mit den Merkmalen des Patentanspruchs 1 gelöst.

Die der Erfindung zugrunde liegende Idee besteht darin, teleskopartig ausziehbare und zusammenschiebbare Stufenelemente in einem Tragrahmen anzuordnen, der sowohl bei der Aufstellung der Tribüne statische, die Tribüne tragende Funktionen übernimmt als auch zum Transport der zusammengeschobenen Stufenelemente dient. Der Tragrahmen ist im wesentlichen quaderförmig, d.h. seine äußere Hüllfläche entspricht im wesentlichen derjenigen eines quaderförmigen Containers. Der Tragrahmen muß jedoch nicht als geschlossener Behälter wie ein Container ausgebildet sein, sondern kann auch als offene Tragkonstruktion realisiert werden.

Das Merkmal, daß die in der Transportlage gestapelten Stufenelemente innerhalb des Tragrahmens angeordnet sind, ist so. zu verstehen, daß sie sich in der Transportlage im wesentlichen, vorzugsweise gänzlich in dem von dem Tragrahmen umgrenzten Raum befinden. Die Stufenelemente sind in der Transportlage vorzugsweise im wesentlichen hängend in dem Tragrahmen befestigt. Es können aber auch zusätzliche Fixierungselemente zur Fixierung der Position der Stufenelemente in dem Tragrahmen oder lastaufnehmende Abstützelemente zum Abstützen der Stufenelemente in dem Tragrahmen nach unten vorgesehen sein.

Der Tragrahmen bildet einen integrierten Bestandteil der Tribüne. Er wird vorteilhafterweise aus Profilen zusammengesetzt, die vorzugsweise entlang der Kanten der im wesentlichen quaderförmigen Grundform angeordnet sind. Zusätzlich sind im erforderlichen Umfang Versteifungsverstrebungen und Sicherungselemente zur Sicherung der Stufenelemente in der Transportlage vorzusehen. Der Tragrahmen weist sozusagen ein dreidimensionales Gerüst als Grundkörper für den Transport und die Aufstellung der Tribüne auf. Die Verstrebungen sind vorzugsweise in dem Boden sowie in den Seitenteilen des quaderförmigen Tragrahmens angebracht. Weitere Verstrebungen können in den Eckbereichen oder quer- oder längsverlaufend angebracht sein, sofern sie so angeordnet sind, daß sie das Ausziehen bzw. Anheben der Stapel nicht behindern.

Zum Transport der Tribüne werden die Stufenelemente in den Tragrahmen eingeschoben, in dem sie eine bündige oder leicht zueinander versetzte Stapellage einnehmen. Dabei ist es vorteilhaft , daß manche der Stapelelemente mittels einer Hubvorrichtung in eine Transportlage in den Tragrahmen gebracht werden können.

Zum Aufbau der Tribünen werden die Stufenelemente, vorzugsweise über die Längsseite des Tragrahmens, aus dem Tragrahmen ausgezogen. Dabei kann es vorteilhaft sein, wenn manche der Stufenelemente mittels einer Hubvorrichtung zunächst über die Oberseite des Tragrahmens hinaus angehoben und anschließend ausgezogen werden können. Die Hubvorrichtung ist vorteilhafterweise in den quaderförmigen Tragrahmen integriert und kann beispielsweise mittels eines Spindelantriebs, eines Kettenzuges oder hydraulisch realisiert sein. Besonders vorteilhaft ist eine Ausführungsform mit Spindelantrieben, die vorzugsweise synchronisierte Getriebe umfassen.

Die erfindungsgemäße Tribüne kann sowohl Steh- als auch Sitzplätze auf den Stufenelementen aufweisen. Die Sitzplätze können unter anderem in Form von Einzelsitzen, beispielsweise Schalensitzen, vorgesehen sein, die beispielsweise auf entsprechende Unterkonstruktionen auf den Stufenelementen montiert werden oder als Klappsitze ausgebildet sind. Besonders bevorzugt sind Sitzelemente gemäß dem Dokument DE 3614983 Al.

Die Außenabmessungen des Tragrahmens können unter Berücksichtigung des Transporterfordernisses, des Gewichtes und der Platzzahl den jeweiligen Erfordernissen entsprechend ausgelegt werden. Ein vorteilhaftes Merkmal kann darin bestehen, daß die Außenabmessung des Tragrahmens im wesentlichen ganzzahligen Vielfachen oder ganzzahlingen Teilen der Abmessungen von Normcontainern entsprechen. Dies vereinfacht den Transport der solchermaßen standardisierten Größe. Beispielsweise hat ein 20-Fuß-Normcontainer eine Länge von 6055 mm, eine Breite von 2435 mm und eine Höhe von 2591 mm. Ein erfindungsgemäßer Tragrahmen kann beispielsweise diese Abmessungen aufweisen oder, bei sonst gleichen Abmessungen, etwa nur halb oder ein drittel so lang sein.

Ein weiteres vorteilhaftes Merkmal zur Erleichterung des Transports kann darin bestehen, daß der Tragrahmen Transporteinrichtungen für den Transport mittels einer Transportvorrichtung, eines Hebezeugs oder eines Fördermittels aufweist. Solche Transporteinrichtungen können vorteilhafterweise schlaufen- oder hakenförmige Angriffselemente, beispielsweise zum Befestigen eines Kranhakens oder eines Krangeschirrs sein. Andere vorteilhafte Transporteinrichtungen können Eingriffsöffnungen, beispielsweise Taschen zum Einführen von Staplergabeln für das Versetzen der Container, sein. Allgemein sind die Transporteinrichtungen vorteilhafterweise oben und/oder seitlich an dem Tragrahmen angeordnet. Insbesondere kann es für den Transport mit standardisierten Transporteinrichtungen vorteilhaft sein, wenn der Tragrahmen entsprechende Eingriffsöffnungen wie bei einem Container aufweist.

Vorteilhafterweise bestehen zur Erzielung eines geringen Transportgewichts möglichst viele Teile der Tribüne aus einem leichten Material, beispielsweise aus Aluminium. Dies gilt Insbesondere für. die Stufenelemente. Tragende und lastaufnehmende Teile, wie beispielsweise der Tragrahmen, sind vorzugsweise dagegen in einem festeren Material ausgeführt.

Im Rahmen der vorliegenden Erfindung wurde überraschenderweise festgestellt, daß die schwierigen Anforderungen bei transportablen Tribünen mittels teleskopartig ausziehbarer Stufenelemente, die in einem Tragrahmen angeordnet sind, gelöst werden können, ohne daß eine zeitaufwendige Montage bzw. Demontage von vielen Einzelteilen erforderlich ist. Die erfindungsgemäße Tribüne weist jedoch nicht nur Vorteile hinsichtlich des Zeitbedarfs für den Auf- und Abbau sowie hinsichtlich ihrer Mobilität auf, sondern ist auch sehr variabel einsetzbar.

Ein besonderer Vorteil der erfindungsgemäßen Tribüne besteht ferner darin, daß zu ihrer Aufstellung kein fester, gerader, ebener Untergrund erforderlich ist. Der Platz, auf dem sie aufgestellt wird, kann eine Steigung aufweisen oder mit Unebenheiten versehen sein, da es für den Aufbau der Tribüne ausreichend ist, den Tragrahmen waagrecht auszurichten, beispielsweise unter Verwendung von Schwenkstützen oder Spindeln. Mit der Erfindung werden Ziele erreicht, um die sich die Fachwelt schon lange bemüht hat.

Die folgenden Ausführungsbeispiele der Erfindung lassen weitere vorteilhafte Merkmal und Besonderheiten erkennen, die anhand der Darstellung in den Zeichnungen im folgenden näher beschrieben und erläutert werden. Es zeigen
- Fig. 1: eine Seitenansicht einer Tribüne mit Stufenelementen in der Transportlage,
- Fig. 2: eine Seitenansicht der Tribüne aus Fig. 1 in einer ersten Gebrauchslage,
- Fig. 3: eine Seitenansicht der Tribüne aus Fig. 1 in einer zweiten Gebrauchslage,
- Fig. 4: eine Seitenansicht der Tribüne aus Fig. 1 in einer dritten Gebrauchslage,
- Fig. 5: eine Aufsicht auf die Tribüne der Fig. 4,
- Fig. 6: eine Aufsicht auf eine abgewandelte Tribüne,
- Fig. 7: eine Aufsicht auf eine weiter abgewandelte Tribüne,
- Fig. 8: eine Seitenansicht auf eine Tribüne mit Bedachung,
- Fig. 9: eine Abwandlung zu Fig. 4,
- Fig. 10: eine Seitenansicht einer weiteren Tribüne,
- Fig. 11: eine Einzelheit zu der Tribüne und
- Fig. 12: eine Einzelheit zu dem Teleskopauszug.

In Fig. 1 ist eine Seitenansicht einer erfindungsgemäßen Tribüne 1 mit Stufenelementen 2 in einer Stapellage dargestellt. Die Stufenelemente 2 umfassen einen vorderen Stapel 3 und einen hinteren Stapel 4. Sie sind in einem Tragrahmen 5 angeordnet, der die beiden Stapel 3, 4 umgibt. In anderen Ausführungsformen kann nur einer der beiden Stapel 3, 4 vorgesehen sein. Der Tragrahmen 5 steht auf dem Boden 6 oder einem anderen Untergrund und weist nicht dargestellte Sicherungselemente auf, mittels derer die Stufenelemente 2 gegen ein unbeabsichtigtes Herausfahren gesichert sind. Der Tragrahmen 5 ist vorteilhafterweise so ausgebildet, daß er zum Transport mit anderen Tragrahmen über- oder nebeneinander gestapelt werden kann.

In Fig. 2 ist die Tribüne 1 der Fig. 1 in einer ersten Gebrauchslage dargestellt. Die Stufenelemente 2 des vorderen Stapels 3 sind nach vorne aus dem Tragrahmen 5 herausgezogen. Die Stufenelemente 2 sind teilweise teleskopartig auseinandergezogen und bilden einen vorderen Teil einer Tribüne 1. Die nicht benötigten Stufenelemente 2 des vorderen Stapels 3 sind übereinander gestapelt und bilden das vordere Ende der ausgezogenen Stufenelemente 2. Das obere Stufenelement 2 des vorderen Stapels 3 ist mit dem Tragrahmen 5 verbunden.

Die Tribüne 1 umfaßt nicht nur einen unteren, aus der Transportlage nach vorne aus dem Tragrahmen 5 ausziehbaren Teil mit Stufenelementen 2, den vorderen Stapel 3, sondern auch einen oberen, aus einer gegenüber der Transportlage angehobenen Stellung nach hinten aus dem Tragrahmen 5 ausziehbaren Teil mit Stufenelementen 2, der von dem hinteren Stapel 4 gebildet wird. Zum Ausziehen des oberen Teils der Tribüne 1 wird der hintere Stapel 4 mittels einer von einem Spindelantrieb gebildeten Hubvorrichtung 7 teilweise angehoben und die benötigten Stufenelemte 2 werden teleskopartig nach hinten ausgefahren. Das obere Geländer 8 ist bereits an dem obersten Stufenelement 2 befestigt und muß nur ausgeklappt und arretiert werden. Die Seitengeländer 9 werden in die Stufenelemente 2 gesteckt und arretiert. Ferner wird eine Treppe 10, die im dargestellten Beispielsfall nach hinten abfallend verläuft, montiert.

Der vordere Teil der Tribüne 1, der aus den Stufenelementen 2 des Stapels 3 gebildet wird, wird mittels eines vorderen Abstützelementes 11 am Boden 6 abgestützt. Der hintere, aus den Stufenelementen 2 des hinteren Stapels 4 gebildete Teil der Tribüne 1 ist freitragend, weist also kein Abstützelement auf. Dies ist in dem dargestellten Beispiel deshalb möglich, weil die gesamte Tiefe der Tribüne 1, insbesondere die Länge des Auszugs im oberen Teil, relativ gering ist. Die Tribüne 1 ist in einer ersten, kurzen Aufstellungsvariante aufgebaut.

Die Stufenelemente 2 können je nach Bedarf mit Sitzen versehen werden. Eine weitere Besonderheit besteht darin, daß der Tragrahmen 5 an seiner Oberseite einen Teil einer Stufe der Tribüne 1 bildet. In Fig. 2 ist hierzu im Bereich der Vorderkante 12 an der Oberseite des Tragrahmens 5 ein geeigneter Boden, beispielsweise eine tragfähiges Brett, montiert. Die Tribüne 1 bildet somit eine von unten bis oben durchgängig begehbare Fläche bzw. Treppe.

Die Fig. 3 zeigt eine Seitenansicht der Tribüne 1 aus Fig. 2 in einer weiter ausgezogenen Gebrauchslage. Hierzu ist der hintere Stapel 4 mittels der Hubvorrichtung 7 ganz aus dem Tragrahmen 5 herausgehoben. Die Stufenelemente 2 des hinteren Stapels 4 sind alle teleskopartig ausgezogen, so daß sich im hinteren Teil der Tribüne 1 eine größere Bautiefe und eine größere Anzahl von begehbaren Stufenelementen 2 ergibt. Der vordere Teil mit dem vorderen Stapel 3 entspricht der Position in Fig. 2, kann aber auch mehr oder weniger weit ausgezogen werden.

Der vordere Teil ist mittels eines vorderen Abstützelements 11 unmittelbar auf dem Boden 6 abgestützt. Das vordere Abstützelement 11 dient zum gleichzeitigen Abstützen mehrerer Stufenelemente 2; nicht alle Stufenelemente 2 des vorderen Teils der Tribüne 1 weisen eine eigene Abstützung auf. Die Stufenelemente 2 sind mittels der Teleskopführung miteinander so verbunden, daß keine Abstützung jedes Stufenelementes 2 am Boden 6 erforderlich ist und die einzelnen Stufenelemente 2 gegenseitig Kräfte aufnehmen können.

Im hinteren Teil der Tribüne 1 ist ein hinteres Abstützelement 13 vorgesehen, mittels dessen Stufenelemente 2 an dem Tragrahmen 5 abgestützt werden. Es umfaßt einen unteren Teil 13a in Form eines versteiften, dreiecksförmigen Rahmens, der ausschwenkbar an dem Tragrahmen 5 angelenkt ist, und einen oberen Teil 13b in Form einer Verbindungsstange, die an ihrem unteren Ende mit dem unteren Teil 13a verschraubt und mit ihrem oberen Ende an einem Stufenelement 2 angelenkt ist. Der obere Teil 13b des Abstützelements 13 ist, wie auch das vordere Abstützelement 11, vorteilhafterweise so ausgebildet, daß es aus dem Stufenelement 2, an dem es angelenkt ist, ausgeschwenkt werden kann.

Auch im oberen Teil der Tribüne 1 weist nicht jedes Stufenelement 2 ein hinteres Abstützelement 13 zum Abstützen auf dem Boden 6 oder an dem Tragrahmen 5 auf, sondern die Stufenelemente 2 sind durch die Teleskopführung so miteinander verbunden, daß sie auch ohne derartige Abstützungen die erforderliche Last aufnehmen können. Das hintere Abstützelement 13 ist, wie auch das vordere Abstützelement 11, zum gleichzeitigen Abstützen mehrerer, teleskopartig untereinander verbundener Stufenelemente 2 ausgebildet.

Ein besonderer Vorteil der erfindungsgemäßen Tribüne 1 besteht darin, daß sie variabel aufgebaut werden kann. Die Fig. 4 zeigt die Tribüne 1 der Figuren 2 und 3 in einer Gebrauchslage, in der die beiden Stapel 3, 4 ganz ausgezogen sind und somit die größte Anzahl an Stufenelementen 2 für Sitz- oder Stehplätze zur Verfügung steht. Gegenüber dem Aufbau in Fig. 3 sind dabei die Stufenelemente 2 des vorderen Stapels 3 ganz ausgezogen. Wegen der weiteren Auskragung nach vorne ist ein weiteres Abstützelement 11 zum Abstützen der Stufenelemente 2 auf dem Boden 6 vorgesehen. Das untere Stufenelement 2 des hinteren Stapels 4 ist mit dem Tragrahmen 5 bzw. der Hubvorrichtung 7 verbunden.

Die Fig. 5 zeigt eine beispielhafte Aufsicht auf eine Tribüne 1, deren Seitenansicht in Fig. 4 dargestellt ist. Sie ist aus insgesamt fünf nebeneinander angeordneten Tragrahmen 5 aufgebaut, die mit einem seitlichen Abstand zueinander aufgestellt sind. Seitlich an den Tragrahmen 5 bzw. den zugehörigen ausgezogenen Stufenelementen 2 sind Verbindungselemente, die in Fig. 11 näher erläutert sind, angeordnet, die mit zwischen jeweils zwei benachbarten Tragrahmen 5 angeordneten Tribünenzwischenelementen 14 verbunden sind. Die Tribünenzwischenelemente 14 sind Einhängeteile, die zwischen zwei benachbarten Tragrahmen 5 eingehängt werden. Die Tribünenzwischenelemente 14 können Stufenelemente 2 oder Treppenelemente 10, 15 bilden. Treppen, die nach hinten abfallen, sind mit 10 bezeichnet und Treppen, die nach vorne abfallen, mit 15.

Die Tribünenzwischenelemente 14, insbesondere diejenigen, die Stufenelemente 2 bilden, werden vorzugsweise nur an den seitlich angrenzenden Tragrahmen 5 bzw. an den aus den Tragrahmen 5 ausgezogenen Stufenelementen 2 eingehängt, ohne daß sie mit Abstützelementen auf dem Boden 6 oder an dem Tragrahmen 5 abgestützt werden. Die Tribünenzwischenelement 14 sind dann nur an den benachbarten Tragrahmen 5 oder Stufenelementen 2 befestigt und abgestützt. Dies erleichtert die Montage und Demontage der Tribüne 1. Die Stufenelemente 2 und die Tribünenzwischenelemente 14 sind vorzugsweise in Leichtbauweise, beispielsweise aus Aluminium, hergestellt.

Anhand von Fig. 5 ist auch zu erkennen, daß durch abgewandelte teleskopierbare Auszüge und Zwischenelemente 14 die Tribüne 1 auf mannigfaltige Weise in Reihen oder Sektoren mit oder ohne Banden und mit oder ohne Logen aufbaubar ist. Zur Bildung einer gewinkelten oder polygonalen Tribüne 1 können auch aus Tribünenzwischenelementen 14 gebildete Zwischensegmente zwischen zwei benachbarten Tragrahmen 5 vorgesehen sein, die konisch begrenzt sind.

Eine Aufsicht auf ein anderes Ausführungsbeispiel, in dem die Anzahl der Plätze geringer ist, ist in der Aufsicht in Fig. 6 dargestellt. Die Tribüne 1 umfaßt vier Tragrahmen 5 und nur einen Treppenabgang 15 nach vorne. Die Fig. 7 zeigt eine Abwandlung einer kleineren Tribüne 1 mit nur vier Tragrahmen 5.

Die Fig. 8 zeigt eine Seitenansicht einer Tribüne 1 wie Fig. 4 mit einer Überdachung 16 aus einer textilen Dachhaut 17 zwischen Pfetten, die von ein- oder mehrteiligen Dachstützen 18 getragen werden. Die Überdachung 16 kann je nach Bedarf an die Tribüne 1 montiert werden, wobei die Dachstützen 18 beispielsweise auf den Eckpunkten der Tragrahmen 5 und an den oberen Tribünenenden im Bereich des oberen Geländers 8 aufliegen.

Die Fig. 9 zeigt eine Abwandlung einer Tribüne 1, die gegenüber der in Fig. 4 dargestellten Ausführungsform ein hinteres Abstützelement 13 aufweist, das den oberen Teil der Stufenelemente 2 am Boden 6 anstatt am Tragrahmen 5 abstützt. Ferner ist in dieser Figur der Teleskopauszug 19 zwischen jeweils benachbarten Stufenelementen 2 dargestellt. Durch die Führung in den Teleskopauszügen 19 wird ein Kippen der Stufenelemente 2 verhindert, so daß nicht jedes Stufenelement 2 mittels Abstützelementen 11, 13 auf dem Boden 6 abgestützt werden muß.

Die Fig. 10 zeigt eine Seitenansicht einer Tribüne 1 mit der Besonderheit, daß sie aus zwei in einem Abstand parallel zueinander und mit ihrer Oberkante in unterschiedlichen Höhen angeordneten Tragrahmen 5, 5a gebildet ist. Die beiden Tragrahmen 5, 5a sind nicht nur unterschiedlich hoch, sondern befinden sich auch auf unterschiedlichen Untergründen. Der vordere Tragrahmen 5a steht auf dem Boden 6, wogegen der hintere, höhere Tragrahmen 5 auf einem Untergestell angeordnet ist. Das Untergestell kann beispielsweise ein Podest sein. Eine andere Ausführungsform eines geeigneten Untergestells kann ein verfahrbares Fahrgestell, Fahrwerk oder ein Sattelauflieger 20 sein, mittels dessen der Tragrahmen 5 mit darin eingeschobenen Stufenelementen 2 transportiert werden kann. Aus statischen Gründen können zur Abstützung Seitenausleger 21 an dem Untergestell bzw. dem Sattelauflieger 20 vorgesehen sein.

Die Tribüne 1 wird von den beiden nebeneindander angeordneten Tragrahmen 5, 5a gebildet, wobei in dem dargestellten Beispiel keine Stufenelemente 2 aus dem vorderen Tragrahmen 5a angehoben und ausgezogen sind. Wenn der hintere Tragrahmen 5 in einer größeren Höhe angeordnet ist oder seine vorderen Stufenelemente 2 nur teilweise ausgezogen sind, kann auch der hintere Stapel 4 des vorderen Tragrahmens 5a zum Einsatz kommen.

Die Fig. 11 zeigt in einem Teilschnitt Einzelheiten des Teleskopauszugs 19 und der seitlich an den Stufenelementen 2 angeordneten Verbindungselemente 22. Die Verbindungselemente 22 sind als Einhängelaschen ausgebildet, in die Tribünenzwischenelemente eingehängt werden. Der Teleskopauszug 19 zwischen zwei benachbarten Stufenelementen 2 umfaßt jeweils Rollen 23 und eine Rollenführung 24.

Einzelheiten des Teleskopauszugs 19 sind in Fig. 12 dargestellt, in der sich drei Stufenelemente 2 in der eingeschobenen Stapellage und drei Stufenelemente 2 in der ausgezogenen Lage befinden. Der Teleskopauszug 19 zwischen zwei benachbarten Stufenelementen 2 umfaßt jeweils zwei an dem unteren Stufenelement 2 an einer Lasche 25 und mit einem Abstand zueinander angeordnete Rollen 23, die in einer in dem oberen Stufenelement 2 angeordneten, die Rollen 23 sowohl nach oben als nach unten abstützenden Rollenführung 24 laufen.

Die Rollen 23 haben sowohl in der ganz ausgezogenen als auch in der ganz eingeschobenen Stellung der Stufenelemente 2 einen Endanschlag. Aus Sicherheitsgründen sind Sicherungskeile 26 vorgesehen, die jeweils zwischen zwei Rollen 23 angeordnet sind und im Falle des Bruches einer Rolle 23 durch die Rollenführung 24 gehalten werden, so daß auch in diesem Fall sich die Stufenelemente 2 nicht voneinander lösen und die Kraft- und Drehmomentübertragung gewährleistet ist.

### Bezugszeichenliste

- 1: Tribüne
- 2: Stufenelement
- 3: vorderer Stapel
- 4: hinterer Stapel
- 5: Tragrahmen
- 6: Boden
- 7: Hubvorrichtung
- 8: oberes Geländer
- 9: Seitengeländer
- 10: Treppe nach hinten
- 11: vorderes Abstützelement
- 12: Vorderkante
- 13: hinteres Abstützelement
- 14: Tribünenzwischenelement
- 15: Treppe nach vorn
- 16: Überdachung
- 17: Dachhaut
- 18: Dachstütze
- 19: Teleskopauszug
- 20: Sattelauflieger
- 21: Seitenausleger
- 22: Verbindungselement
- 23: Rolle
- 24: Rollenführung
- 25: Lasche
- 26: Sicherungskeil

## Patentansprüche

1. Transportable, an einen anderen Einsatzort verbringbare Tribüne (1) mit Stufenelementen (2), die in einer Gebrauchslage der Tribüne (1) unterschiedliche Höhen über einem Boden (6) aufweisen und die teleskopartig in einer horizontalen Auszugsrichtung in die Gebrauchslage auseinanderziehbar und entgegen der Auszugsrichtung in eine Stapellage zusammenschiebbar sind,
wobei zum Transport der Tribüne (1) an einen anderen Aufstellort die gestapelten Stufenelemente (2) in einer Transportlage innerhalb eines im wesentlichen quaderförmigen Tragrahmens (5,5a), d.h. im wesentlichen in dem von dem Tragrahmen (5,5a) umgrenzten Raum angeordnet sind,
**dadurch gekennzeichnet, daß**
manche der Stufenelemente (2) mittels einer Hubvorrichtung (7) der Tribüne (1) in eine Transportlage in den Tragrahmen (5,5a) hineinbringbar sind und die Hubvorrichtung (7) in den quaderförmigen Tragrahmen (5) integriert ist.

2. Tribüne nach Anspruch 1 **dadurch gekennzeichnet, daß** manche der Stufenelemente (2) mittels der Hubvorrichtung (7) über die Oberseite des Tragrahmens (5,5a) hinaus anhebbar und anschließend in die Gebrauchslage ausziehbar sind.

3. Tribüne nach Anspruch 1 oder 2, **dadurch gekennzeichnet, daß** die Stufenelemente (2) in der Transportlage im wesentlichen hängend in dem Tragrahmen (5,5a) befestigt sind.

4. Tribüne nach einem der vorhergehenden Ansprüche, **dadurch gekennzeichnet, daß** sie einen unteren, aus der Transportlage nach vorne aus dem Tragrahmen (5) ausziehbaren Teil mit Stufenelementen (2) und einen oberen, aus einer gegenüber der Transportlage angehobenen Stellung nach hinten aus dem Tragrahmen (5) ausziehbaren Teil mit Stufenelementen (2) umfaßt.

5. Tribüne nach einem der vorhergehenden Ansprüche, **dadurch gekennzeichnet, daß** die Außenabmessungen des Tragrahmens (5) im wesentlichen ganzzahligen Vielfachen oder ganzzahligen Teilen der Abmessungen von Normcontainern entsprechen.

6. Tribüne nach einem der vorhergehenden Ansprüche, **dadurch gekennzeichnet, daß** der Tragrahmen (5) Transporteinrichtungen für den Transport mittels einer Transportvorrichtung, eines Hebezeugs oder eines Fördermittels aufweist.

7. Tribüne nach einem der vorhergehenden Ansprüche, **dadurch gekennzeichnet, daß** sie mindestens ein Abstützelement (11, 13) zum gleichzeitigen Abstützen mehrerer ausgezogener, teleskopartig untereinander verbundener Stufenelemente (2) aufweist.

8. Tribüne nach Anspruch 7, **dadurch gekennzeichnet, daß** Stufenelemente (2) mittels eines Abstützelements (11) unmittelbar auf dem Boden (6) abstützbar sind.

9. Tribüne nach Anspruch 7, **dadurch gekennzeichnet, daß** Stufenelemente (2) mittels eines Abstützelements (13) an dem Tragrahmen (5) abstützbar sind.

10. Tribüne nach einem der Ansprüche 7 bis 9, **dadurch gekennzeichnet, daß** das Abstützelement (11, 13) ausschwenkbar an dem Tragrahmen (5) angelenkt ist.

11. Tribüne nach einem der vorhergehenden Ansprüche, **dadurch gekennzeichnet, daß** der Tragrahmen (5) an seiner in Gebrauchsstellung Oberseite einen Teil einer Stufe der Tribüne (1) bildet.

12. Tribüne nach einem der vorhergehenden Ansprüche, **dadurch gekennzeichnet, daß** sie aus zwei oder mehreren in einem Abstand parallel zueinander und mit ihrer in Gebrauchsstellung Oberkante in unterschiedlichen Höhen angeordneten Tragrahmen (5) gebildet ist.

13. Tribüne nach einem der vorhergehenden Ansprüche, **dadurch gekennzeichnet, daß** der Tragrahmen (5) auf einem Untergestell angeordnet ist.

14. Tribüne nach einem der vorhergehenden Ansprüche, **dadurch gekennzeichnet, daß** sie seitlich an dem Tragrahmen (5) oder den zugehörigen ausziehbaren Stufenelementen (2) angeordnete Verbindungselemente (22) aufweist, die mit zwischen jeweils zwei benachbarten Tragrahmen (5) angeordneten Tribünenzwischenelementen (14) verbindbar sind.

15. Tribüne nach Anspruch 14, **dadurch gekennzeichnet, daß** mindestens ein Tribünenzwischenelement (14) ein Stufenelement (2) oder ein Treppenelement (10, 15) ist.

16. Tribüne nach Anspruch 14 oder 15, **dadurch gekennzeichnet, daß** die Verbindungselemente (22) zum Einhängen der Tribünenzwischenelemente (14) ausgebildet sind.

17. Tribüne nach einem der Ansprüche 14 bis 16, **dadurch gekennzeichnet, daß** die Tribünenzwischenelemente (14) nur an den benachbarten Tragrahmen (5) oder Stufenelementen (2) befestigt und abgestützt sind.

## Claims

1. Transportable podium (1) which can be transported to and erected at a different location of use comprising step elements (2) having different heights above a ground (6) during use of the podium (1) which can be pulled apart in a telescopic manner into the position of use in a horizontal pulling direction and can be pushed together to a stack in opposition to the pulling direction,
wherein for transporting the podium (1) to a different location for erection, the stacked step elements (2) are disposed in a transporting position within an essentially cuboid supporting frame (5,5a), i.e. in an area which is essentially defined by the supporting frame (5,5a),
**characterized in that**
some of the step elements (2) can be brought into a transporting position in the supporting frame (5,5a) by means of a lifting device (7) of the podium (1), the lifting device (7) being integrated in the cuboid supporting frame (5).

2. Podium according to claim 1, **characterized in that** some of the step elements (2) can be lifted by the lifting device (7) past the upper side of the support frame (5, 5a) and subsequently pulled out into the position of use.

3. Podium according to claim 1 or 2, **characterized in that** the step elements (2) are essentially suspended in the supporting frame (5, 5a) in the transporting position.

4. Podium according to any one of the preceding claims, **characterized in that** it comprises a lower part having step elements (2) which can be extended from the transporting position out of the supporting frame (5) towards the front, and an upper part having step elements (2) which can be extended towards the rear of the supporting frame (5) in a position lifted with respect to the transporting position.

5. Podium according to any one of the preceding claims, **characterized in that** the outer dimensions of the supporting frame (5) correspond to an essentially integral multiple or integral number of parts of the dimensions of standardized containers.

6. Podium according to any one of the preceding claims, **characterized in that** the supporting frame (5) comprises transport means for transport with a transporting device, lifting equipment or a conveying means.

7. Podium according to any one of the preceding claims, **characterized in that** it comprises at least one supporting element (11, 13) which is formed for simultaneous support of a plurality of pulled out step elements (2) which are connected to each other in a telescopic manner.

8. Podium according to claim 7, **characterized in that** the step elements (2) can be directly supported on the floor (6) by a supporting element (11).

9. Podium according to claim 7, **characterized in that** the step elements (2) can be supported by a supporting element (13) on the supporting frame (5).

10. Podium according to any one of claims 7 to 9, **characterized in that** the supporting element (11, 13) is hinged in a pivotable fashion on the supporting frame (5).

11. Podium according to any one of the preceding claims, **characterized in that** the supporting frame (5) forms, on its in the position of use upper side, part of a step of the podium (1).

12. Podium according to any one of the preceding claims, **characterized in that** it is formed of two or more supporting frames (5) disposed parallel to one another at a separation and with their in the position of use upper edges having different heights.

13. Podium according to any one of the preceding claims, **characterized in that** the supporting frame (5) is disposed on a base scaffolding.

14. Podium according to any one of the preceding claims, **characterized in that** it comprises connecting elements (22) disposed laterally on the supporting frame (5) or on associated extendable step elements (2) which can be connected to podium intermediate elements (14), each of which is disposed between two neighboring supporting frames (5).

15. Podium according to claim 14, **characterized in that** at least one podium intermediate element (14) is a step element (2) or a stair element (10, 15).

16. Podium according to claim 14 or 15, **characterized in that** the connecting elements (22) are formed for suspending the podium intermediate elements (14).

17. Podium according to any one of claims 14 to 16, **characterized in that** the podium intermediate elements (14) are erected and supported only on the neighboring supporting frames (5) or the step elements (2).

## Revendications

1. Tribune transportable (1), qui peut être déplacée en un autre endroit d'utilisation, comprenant des éléments de gradins (2) qui présentent différentes hauteurs au-dessus d'un sol (6) dans une position d'utilisation de la tribune (1), et qui peuvent être déboîtés de façon télescopique dans une direction d'allongement horizontale dans la position d'utilisation et être emboîtés dans une position d'empilage dans le sens contraire à la direction d'allongement, les éléments de gradins (2) empilés étant disposés dans une position de transport, pour transporter la tribune (1) en un autre emplacement de montage, à l'intérieur d'un cadre porteur (5, 5a) essentiellement parallélépipédique, c'est-à-dire essentiellement dans l'espace circonscrit par le cadre porteur (5, 5a), **caractérisée en ce qu'**un certain nombre d'éléments de gradins (2) peut être introduit dans une position de transport dans le cadre porteur (5, 5a) au moyen d'un dispositif de levage (7) de la tribune (1), et le dispositif de levage (7) est intégré au cadre porteur (5) parallélépipédique.

2. Tribune suivant la revendication 1, **caractérisée en ce qu'**un certain nombre d'éléments de gradins (2) peut être relevé au moyen du dispositif de levage (7) par-dessus le côté supérieur du cadre porteur (5, 5a) et être ensuite tiré dans la position d'utilisation.

3. Tribune suivant l'une des revendications 1 et 2, **caractérisée en ce que** les éléments de gradins (2) sont fixés dans la position de transport essentiellement en suspension dans le cadre porteur (5, 5a).

4. Tribune suivant l'une des revendications précédentes, **caractérisée en ce qu'**elle comprend une partie inférieure avec des éléments de gradins (2), qui peut être tirée du cadre porteur (5) vers l'avant, à partir de la position de transport, et une partie supérieure avec des éléments de gradins (2), qui peut être tirée du cadre porteur (5) vers l'arrière, à partir d'une position relevée par rapport à la position de transport.

5. Tribune suivant l'une des revendications précédentes, **caractérisée en ce que** les dimensions extérieures du cadre porteur (5) correspondent essentiellement à des multiples entiers ou à des fractions entières des dimensions de conteneurs standard.

6. Tribune suivant l'une des revendications précédentes, **caractérisée en ce que** le cadre porteur (5) présente des équipements pour le transport au moyen d'un dispositif de transport, d'un engin de levage ou d'un moyen de transport.

7. Tribune suivant l'une des revendications précédentes, **caractérisée en ce qu'**elle présente au moins un élément d'appui (11, 13) pour le support simultané de plusieurs éléments de gradins (2) étirés, assemblés entre eux de façon télescopique.

8. Tribune suivant la revendication 7, **caractérisée en ce que** des éléments de gradins (2) peuvent être supportés directement sur le sol (6) au moyen d'un élément d'appui (11).

9. Tribune suivant la revendication 7, **caractérisée en ce que** des éléments de gradins (2) peuvent être supportés sur le cadre porteur (5) au moyen d'un élément d'appui (13).

10. Tribune suivant l'une des revendications 7 à 9, **caractérisée en ce que** l'élément d'appui (11, 13) s'articule sur le cadre porteur (5) avec une possibilité de pivotement.

11. Tribune suivant l'une des revendications précédentes, **caractérisée en ce que** le cadre porteur (5) forme une partie d'un étage de la tribune (1) sur son côté supérieur en position d'utilisation.

12. Tribune suivant l'une des revendications précédentes, **caractérisée en ce qu'**elle est formée de deux ou de plusieurs cadres porteurs (5), disposés à distance parallèlement entre eux et à des hauteurs différentes par leur bord supérieur en position d'utilisation.

13. Tribune suivant l'une des revendications précédentes, **caractérisée en ce que** le cadre porteur (5) est disposé sur un châssis.

14. Tribune suivant l'une des revendications précédentes, **caractérisée en ce qu'**elle présente des éléments d'assemblage (22), disposés latéralement sur le cadre porteur (5) ou sur les éléments de gradins (2) étirables correspondants, et qui peuvent être assemblés avec des éléments intermédiaires de tribune disposés entre deux cadres porteurs (5) adjacents respectifs.

15. Tribune suivant la revendication 14, **caractérisée en ce qu'**au moins un élément intermédiaire de tribune (14) est un élément de gradin (2) ou un élément d'escalier (10, 15).

16. Tribune suivant l'une des revendications 14 et 15, **caractérisée en ce que** les éléments d'assemblage (22) sont réalisés pour l'accrochage des éléments intermédiaires de tribune (14).

17. Tribune suivant l'une des revendications 14 à 16, **caractérisée en ce que** les éléments intermédiaires de tribune (14) ne sont fixés et supportés que sur les cadres porteurs (5) ou éléments de gradins (2) adjacents.
